# EUROPÄISCHE PATENTSCHRIFT

(11) **EP 0 686 728 B1**
(45) Veröffentlichungstag und Bekanntmachung des Hinweises auf die Patenterteilung: **22.12.1999**
(21) Anmeldenummer: 95108650.3
(22) Anmeldetag: 06.06.1995
(51) Int. Cl.: E01B 25/26

(54) **Weiche für eine Hängefördereinrichtung**
Switch for overhead conveyor system
Aiguillage pour convoyeur suspendu

(30) Priorität: 06.06.1994 DE 9409156 U
(43) Veröffentlichungstag der Anmeldung: 13.12.1995
(73) Patentinhaber: WF Logistik GmbH, 86899 Landsberg (DE)
(72) Erfinder: Fottner, Franz, D-86567 Hilgertshausen (DE)
(74) Vertreter: Grünecker, Kinkeldey, Stockmair & Schwanhäusser Anwaltssozietät

(56) Entgegenhaltungen:
- FR-A- 2 496 726
- US-A- 2 887 068
- US-A- 4 016 818

## Beschreibung

Die Erfindung bezieht sich auf eine Weiche für eine Hängefördereinrichtung der im Oberbegriff von Anspruch 1 erläuterten Art.

Eine derartige Weiche ist aus der DE-PS 30 48 384 bekannt. Die bekannte Weiche dient der Verbindung eines ersten Schienenendes wahlweise mit einem zweiten oder einem dritten Schienenende, die jeweils dem ersten Schienenende gegenüberliegen. Die Weiche hat zwei Weichenzungen. Eine der Weichenzungen ist über eine schräg verlaufende Drehachse mit dem zweiten Schienenende und die andere Weichenzunge über eine ebenfalls schräg verlaufende Drehachse mit dem dritten Schienenende drehbar verbunden. Die Weichenzungen können um die Drehachsen so verschwenkt werden, daß die freien Enden der Weichenzungen jeweils abwechselnd mit dem freien Ende des ersten Schienenendes fluchtend auszurichten sind. Beide Weichenzungen sind über eine Zugstange miteinander gekoppelt und werden in einem vorbestimmten Abstand zueinander gehalten, so daß beide Weichenzungen synchron bewegt werden können. Dabei wird sichergestellt, daß die zweite, sich außer Eingriff befindende Weichenzunge in sicherem Abstand zum ersten Schienenende gehalten wird, wenn die erste Weichenzunge mit dem ersten Schienenende ausgerichtet ist, so daß Hängezüge ungehindert durch die Weiche laufen können. Nachteilig an dieser Weiche ist es jedoch, daß sich beide Weichenzungen nicht nur in der gewollten Bewegung zum Umstellen der Weiche synchron bewegen, sondern auch dann, wenn unerwünschte Kräfte auf eine der Weichenzungen einwirken, beispielsweise versehentlich ein Zug aus der Gegenrichtung auf eine sich außer Eingriff mit dem ersten Schienenende befindenden Weichenzunge einfährt. Die dadurch auftretenden Kräfte übertragen sich voll auf die erste Weichenzunge, die dadurch aus ihrer ausgerichteten Position verschoben werden und den Absturz eines Hängeförderzuges bewirken kann. Auch können zu große auf die Lagerungen einwirkende Kräfte bleibende Verformungen verursachen.

Der Erfindung liegt somit die Aufgabe zugrunde, die bekannte Weiche derart weiterzubilden, daß unerwünschte Belastungen der Weichenzungen abgefangen werden.

Die Aufgabe wird durch die kennzeichnenden Merkmale des Anspruchs 1 gelöst.

Durch die erfindungsgemäße Ausgestaltung können beide Weichenzungen unter einer Belastung, die unterhalb der vorbestimmten Federkraft liegt, synchron bewegt werden. Greift jedoch eine Kraft an einem der Weichenzungen an, die über der vorbestimmten Federkraft liegt, so wird diese von der Feder absorbiert und führt nicht zwangsläufig zu einer Bewegung auch der anderen Weichenzunge.

Zweckmäßigerweise wird die Federkraft gemäß Anspruch 2 derart auf das Gewicht der Weichenzungen und die Modalitäten der Weichen-Umstellung abgestimmt, daß beide Weichenzungen beim Umstellen der Weiche synchron bewegt werden.

Weitere, vorteilhafte Ausgestaltungen sind den Unteransprüchen 3 bis 7 zu entnehmen.

Ein Ausführungsbeispiel der Erfindung wird nachfolgend anhand der einzigen Zeichnung näher erläutert, die eine perspektivische Draufsicht auf die erfindungsgemäße Weiche zeigt.

Die Fig. zeigt eine Weiche 1, die zwischen einem ersten Schienenende 2, einem zweiten, dem ersten Schienenende 2 gegenüberliegenden, zweiten Schienenende 3 und einem dritten Schienenende 4 angeordnet ist, das ebenfalls dem ersten Schienenende 2 gegenüberliegt. Im dargestellten Ausführungsbeispiel ist das zweite Schienenende 3 als geradlinige Verlängerung des ersten Schienenendes 2 ausgebildet und das dritte Schienenende 4 stellt eine seitliche Abzweigung dar.

Alle Schienenenden 2, 3 und 4, wie auch die sich an die Schienenenden anschließenden, nicht weiter dargestellten Schienen, haben ein dachförmiges Laufprofil, auf denen nicht dargestellte Hängefördermittel ablaufen können, die jeweils zwei durch einen unter der Schiene durchlaufenden Bügel miteinander verbundene Laufrollen haben. Die Schienenenden 2, 3 und 4 sind über gleichmäßig verteilte Abstandshalter 5 mit einem oberhalb der Schienenenden 2, 3, 4 angeordneten Traggerüst 6 verbunden, das einen ersten, rohrförmigen Trägerabschnitt 6a und einen zweiten rohrförmigen Trägerabschnitt 6b enthält, die über ein Rohrverbindungsstück 7 im rechten Winkel miteinander verbunden sind. Der erste Trägerabschnitt 6a verbindet das erste Schienenende 2 mit dem dritten Schienenende 3 in gerader Linie. Der zweite Trägerabschnitt 6b verbindet das zweite Schienenende 3 mit dem dritten Schienenende 4. Das Traggerüst 6 ist durch eine Querversteifung 6c ausgesteift, die wiederum durch einen der Abstandshalter 5 mit dem dritten Schienenende 4 verbunden ist. Das Traggerüst 6 ist als Teil des Traggerüstes für das gesamte Schienensystem der Hängefördereinrichtung ausgebildet, wobei beispielsweise der erste Trägerabschnitt 6a über die gesamte Länge der Schienen 2, 3 verlaufen, und im Bereich des dritten Schienenendes über ein Verbindungsrohrstück 8 mit einem weiteren Trägerabschnitt 9 entlang der Schiene des Schienenendes 4 verbunden sein kann.

Am Traggerüst 6 ist in der Nähe des freien Endes des zweiten Schienenendes 3 über ein schräg gestelltes Drehlager 10 ein Ende einer erste, geradlinigen Weichenzunge 11 derart drehbar gelagert, daß das dem Drehlager 10 zugewandte Ende der Weichenzunge 11 mit dem zweiten Schienenende 3 in Verbindung steht, und das freie Ende lla der Weichenzunge 11 aus der in der Zeichnung durchgezogen gezeichneten Verbindungsposition zum Verbinden der Schienenenden 2 und 3 in eine gestrichelt gezeichnete, unwirksame Position verschwenkt werden kann, in der das freie Ende lla der Weichenzunge 11 zum ersten Schienenende 2 einen derartigen Abstand aufweist, daß es kein Hindernis für einlaufende Züge bildet.

Eine zweite, gekrümmte Weichenzunge 12 ist in gleicher Weise über ein schräg gestelltes Drehlager 13 derart mit dem dritten Schienenende 4 verbunden, daß die zweite Weichenzunge 12 mit ihrem einen Ende fluchtend mit dem dritten Schienenende 4 ausgerichtet bleibt und das zweite, freie Ende 12a der Weichenzunge 12 aus der in der Zeichnung durchgezogen gezeichneten, unwirksamen Stellung in die gestrichelt gezeichnete, wirksame Stellung verschwenkt werden kann, in der das freie Ende 12a mit dem ersten Schienenende 12 fluchtet.

Die Schrägstellung der Drehachsen beider Drehlager 10, 13 ist so gewählt, daß die freien Enden lla, 12a der beiden Weichenzungen 11, 12 im wesentlichen V-förmig zusammenlaufen und jeweils in ihrer unwirksamen Stellung schräg oberhalb des ersten Schienenendes 2 liegen und beim Stellen der Weiche auf ein am ersten Schienenende 2 angeordnetes, gegen seitliche Verschiebung sicherndes, nicht gezeichnetes Auflager abgesenkt werden.

In der Nähe der Drehlager 10, 13 und zwischen den Drehlagern 10, 13 und den freien Enden 11a, 12a sind beide Weichenzungen 11, 12 für eine gemeinsame Bewegung über ein Federelement in Form einer Druckstange 14 miteinander gekoppelt. Die Druckstange 14 besteht aus zwei teleskopisch gegen die Federkraft einer im Inneren der Druckstange 14 angeordneten, nicht gezeichneten Druckfeder auszieh- und ineinanderschiebbaren Teilen 14a, 14b. Die freien Enden der Druckstange 14 sind über jeweils ein Kugelgelenk 15 (nur eines gezeichnet) mit einer Hebelplatte 16 (ebenfalls nur eine gezeichnet) schwenkbar verbunden. Die Hebelplatten 16 sind über einen der Abstandshalter 5 mit jeweils einer Weichenzunge 11, 12 starr verbunden. An einer der Hebelplatten 16 greift ein Stellantrieb 17 zum Umstellen der Weiche an. Der Stellantrieb 17 ist auf einer Trägerplatte 18 befestigt, die wiederum am Traggerüst 6 fest angeordnet ist, und betätigt über ein Stellglied 19 und ein Kugelgelenk 20 die Hebelplatte 16.

Die Federkraft der Druckfeder in der Druckstange 14 ist so auf das Gewicht der Weidenzungen 11, 12 und die Stellkräfte der Weiche abgestimmt, daß bei der Betätigung des Stellantriebes 17 beide Weichenzungen synchron bewegt werden und damit den Abstand ihrer freien Enden lla, 12a beibehalten. Wenn somit das freie Ende 12a der zweiten Weichenzungen 12 aus der in der Zeichnung dargestellten, unwirksamen Position in eine Position bewegt wird, in der das freie Ende 12a mit dem ersten Schienenende 2 fluchtet, so bewegt sich gleichzeitig das freie Ende lla in die in der Zeichnung gestrichelt gezeichnete Position, ohne daß sich ihr Abstand zueinander verändert. Wirkt jedoch eine zusätzliche Kraft auf eine der beiden Weichenzungen, die die Umstellkraft und die auf die Umstellkraft abgestimmte Federkraft übersteigt, beispielsweise indem ein Hängeförderzug versehentlich vom dritten Schienenende 4 auf die Weichenzungen 12 gelangt, so kann sich die Weichenzunge 12 unter Verkürzung der Druckstange 14 und gegen die Kraft der darin enthaltenen Druckfeder etwas nach unten bewegen, ohne daß das freie Ende lla der Weichenzunge 11 aus dem Auflager und somit aus seiner fluchtenden Ausrichtung mit dem ersten Schienenende 2 gedrückt wird. Dadurch werden jedoch auch die auf die Drehlager 10, 13 einwirkenden Kräfte abgepuffert.

In Abwandlung des beschriebenen und gezeichneten Ausführungsbeispiels kann die Vorspannung der Druckfeder der Druckstange 14 beispielsweise über eine Schraubverbindung im Bereich des Kugelkopfes 15 verändert werden. Es ist weiterhin möglich, die Druckstange 14 nur an einer Seite über ein Kugelgelenk mit der jeweiligen Weichenzunge zu verbinden. Anstelle der Druckstange kann auch eine freiliegende Druckfeder verwendet werden. Bei einer anderen Lage der Drehachsen der Drehlager 10, 13 und einer damit verbundenen anderen Bewegungsrichtung der Weichenzungen 11, 12 kann es unter Umständen erforderlich sein, zwischen den beiden Weichenzungen eine Zugstange und eine Zugfeder vorzusehen.

## Patentansprüche

1. Weiche für eine Hängefördereinrichtung, zum Verbinden eines ersten Schienenendes (2) mit zwei dem ersten Schienenende gegenüberliegenden Schienenenden (3, 4) und mit zwei Weichenzungen (11, 12), wobei jedem der gegenüberliegenden Schienenenden jeweils ein über ein Drehlager (10, 13) drehbar gelagertes Ende einer der Weichenzungen zugeordnet ist, und das andere, freie Ende jeder Weichenzunge wahlweise mit dem ersten Schienenende verbindbar ist, und wobei die Weichenzungen für eine gemeinsame Betätigung zum Umstellen der Weiche gekoppelt sind, **dadurch gekennzeichnet,** daß die Weichenzungen (11, 12) über ein unter einer vorbestimmten Federkraft längenveränderliches Federelement (14) miteinander gekoppelt sind.

2. Weiche nach Anspruch 1, **dadurch gekennzeichnet,** daß die Federkraft des Federelementes (14) derart vorbestimmt ist, daß das Federelement (14) unter den beim Umstellen der Weiche (1) auftretenden Kräften als im wesentlichen starres Element wirkt.

3. Weiche nach einem der Ansprüche 1 oder 2, **dadurch gekennzeichnet,** daß das Federelement (14) in der Nähe des Drehlagers (10, 13) an den Weichenzungen (11, 12) angreift.

4. Weiche nach einem der Ansprüche 1 bis 3, **dadurch gekennzeichnet,** daß das Federelement (14) eine Druckfeder aufweist, die jeweils zwischen dem Drehlager (10, 13) und dem freien Ende (11a, 12a) der Weichenzunge (11, 12) angreift.

5. Weiche nach einem der Ansprüche 1 bis 4, **dadurch gekennzeichnet,** daß das Federelement (14) eine federbelastete Teleskopstange ist.

6. Weiche nach einem der Ansprüche 1 bis 5, **dadurch gekennzeichnet,** daß das Federelement (14) mit wenigstens einer Weichenzunge (11, 12) schwenkbar verbunden ist.

7. Weiche nach Anspruch 5 oder 6, **dadurch gekennzeichnet,** daß die Teleskopstange (14) mit beiden Weichenzungen (11, 12) über jeweils ein Kugelkopfgelenk (15) verbunden ist.

## Claims

1. Switch points for an overhead conveyor system for connecting a first rail end (2) with two rail ends (3, 4) opposing the first rail end and with two switch blades (11, 12), a hinged end of one of the switch blades, pivotable about a pivot bearing (10, 13), being assigned to each of the opposing rail ends, and the other, free, end of either switch blade being connectable to the first rail end as desired, and the switch blades being coupled to operate together when the points are switched, characterized in that the switch blades (11, 12) are coupled together by an elastic element (14) whose length can be varied under a predetermined spring force.

2. Switch points according to Claim 1, characterized in that the spring force of the elastic element (14) is predetermined so that the elastic element (14) acts essentially as a rigid element under the forces occurnng when the points (1) are switched.

3. Switch points according to Claim 1 or Claim 2, characterized in that the elastic element (14) acts on the switch blades (11, 12) at a point close to the pivot beanng (10, 13).

4. Switch points according to any one of Claims 1 to 3, characterized in that the elastic element (14) comprises a compression spring acting at points which lie between the pivot bearing (10, 13) and the free end (11a, 12a) of the respective switch blade (11, 12).

5. Switch points according to any one of Claims 1 to 4, characterized in that the elastic element (14) is a spring-loaded telescopic strut.

6. Switch points according to any one of Claims 1 to 5, characterized in that the elastic element (14) is pivotably connected to at least one switch blade (11, 12).

7. Switch points according to Claim 5 or Claim 6, charactenzed in that the telescopic strut (14) is connected to each of the two switch blades (11, 12) by a ball and socket joint (15).

## Revendications

1. Aiguillage pour un convoyeur suspendu, pour relier une première extrémité de rail (2) à deux extrémités de rail (3, 4) situées en vis-à-vis de la première extrémité de rail, et avec deux lames d'aiguillage (11, 12), une extrémité de l'une des lames d'aiguillage, montée avec une possibilité de rotation par l'intermédiaire d'un coussinet de pivotement (10, 13), étant respectivement associée à chacune des extrémités de rail en vis-à-vis, et l'autre extrémité libre de chaque lame d'aiguillage pouvant être reliée sélectivement à la première extrémité de rail, et les lames d'aiguillage étant couplées pour un actionnement commun, pour le changement d'aiguillage, caractérisé en ce que les lames d'aiguillage (11, 12) sont couplées entre elles par l'intermédiaire d'un élément élastique (14) modifiable en longueur sous l'effet d'une force de ressort prédéfinie.

2. Aiguillage suivant la revendication 1, caractérisé en ce que la force de ressort de l'élément élastique (14) est prédéfinie de sorte que l'élément élastique (14) agit comme élément essentiellement rigide sous l'effet des forces exercées lors du changement de l'aiguillage (1).

3. Aiguillage suivant l'une des revendications 1 et 2, caractérisé en ce que l'élément élastique (14) attaque les lames d'aiguillage (11, 12) au voisinage du coussinet de pivotement (10, 13).

4. Aiguillage suivant l'une des revendications 1 à 3, caractérisé en ce que l'élément élastique (14) présente un ressort de pression qui agit respectivement entre le coussinet de pivotement (10, 13) et l'extrémité libre (11a, 12a) de la lame d'aiguillage (11, 12).

5. Aiguillage suivant l'une des revendications 1 à 4, caractérisé en ce que l'élément élastique (14) est une tige télescopique chargée par ressort.

6. Aiguillage suivant l'une des revendications 1 à 5, caractérisé en ce que l'élément élastique (14) est relié avec une possibilité de pivotement à au moins une lame d'aiguillage (11, 12).

7. Aiguillage suivant l'une des revendications 5 et 6, caractérisé en ce que la tige télescopique (14) est reliée aux deux lames d'aiguillage (11, 12) par l'intermédiaire d'une articulation respective à tête sphérique (15).
